# EUROPÄISCHE PATENTSCHRIFT

(11) **EP 0 374 545 B1**
(45) Veröffentlichungstag und Bekanntmachung des Hinweises auf die Patenterteilung: **08.03.1995**
(21) Anmeldenummer: 89122151.7
(22) Anmeldetag: 30.11.1989
(51) Int. Cl.: H01H 9/04

(54) **Schaltvorrichtung**
Switch
Commutateur

(30) Priorität: 21.12.1988 DE 3842960
(43) Veröffentlichungstag der Anmeldung: 27.06.1990
(73) Patentinhaber: Barlian, Reinhold, D-97980 Bad Mergentheim (DE)
(72) Erfinder: Barlian, Reinhold, D-6900 Bad Mergentheim (DE); Eberhardt, Otto, Dr., D-7057 Winnenden 6 (DE); Lux, Karl-Heinz, D-6992 Weikersheim (DE)

(56) Entgegenhaltungen:
- DE-A- 1 590 938
- DE-A- 2 018 763

## Beschreibung

Die Erfindung betrifft eine Schaltvorrichtung mit den Merkmalen des Oberbegriffs des Anspruchs 1.

Aus der DE-A-2018763 ist ein Verfahren zum Umhüllen von Schaltgeräten mit Duroplastgehäuse und metallrohrgeführtem Stößel bekannt, das zur Herstellung von explosionsgeschützten Schaltgeräten vorgesehen ist, wobei das Schaltgerät im Formraum eines Spritzgießwerkzeugs arretiert und auf Abstand zu den Formwandungen gehalten und eine thermoplastische Formmasse in den Formraum eingespritzt wird. Das Schaltgerät besitzt einen in einer Gewindehülse koaxial verschiebbar gelagerten Stößel. Über die das Schaltgerät im Formraum arretierenden Halterungselemente soll außerdem eine Abdichtung des Formraums gegenüber der Gewindebuchse und den elektrischen Anschlüssen erfolgen.

Aus der DE-A-1590938 ist ein explosionsgeschützter, druckfest gekapselter Einbaupaketschalter bekannt, der in ein Schaltergehäuse aus Metall oder Formstoff eingesetzt werden soll. Dazu ist vorgesehen, Spalte des Einbaupaketschalters durch eine Isoliermasse zu verschließen und den Einbaupaketschalter beispielsweise mit einem Epoxidharz zu umschließen.

Die Aufgabe der Erindung besteht darin, eine Schaltvorrichtung mit den Merkmalen des Oberbegriffs des Anspruchs 1 dadingehend weiterzubilden, daß mit einfachen Mitteln eine Reduzierung des Arbeitsaufwands und ein die Schalterfunktion schonender, derart dichter Schaltereinschluß erzielt wird, der eine hohe Sicherheit aufweist und in besonders gefährdeter Umgebung einsetzbar ist.

Diese Aufgabe wird erfindungsgemäß durch die kennzeichnenden Merkmale des Anspruchs 1 gelöst.

Zweckmäßige Ausgestaltungen und Weiterbildungen sowie weitere Vorteile und wesentliche Einzelheiten der Erfindung sind den Merkmalen der Unteransprüche, der nachfolgenden Beschreibung und der Zeichnung zu entnehmen, die in schematischer Darstellung bevorzugte Ausführungsformen als Beispiel zeigt. Es stellen dar:
- FIG. 1: eine erfindungsgemäße Schaltvorrichtung in geschnittener Seitenansicht,
- FIG. 2: die Schaltvorrichtung gemäß FIG. 1 in einer anderen Seitenansicht, teilweise geschnitten, und
- FIG. 3: einen Teil der Schaltvorrichtung gemäß FIG. 2, jedoch in einer anderen Ausführung, in geschnittener Darstellung.

Die in der Zeichnung dargestellte erfindungsgemäße Schaltvorrichtung 1 beinhaltet einen Schalter 2, der bevorzugt als Mikroschalter ausgeführt sein kann. Der Mikroschalter 2 besitzt einen Stößel 3, der an der in der Zeichnung oberen Schalterfläche 4 vorsteht. An der gegenüberliegenden unteren Seite können elektrische Leiter 5 vorgesehen sein, die einzeln oder in einer Schlauchleitung zusammengefaßt sein können und Anschlüssen 6 an der Unterseite 7 des Schalters 2 beispielsweise mittels Schrauben, Löten oder Schweißen festgelegt sein können. Beim vorliegenden Ausführungsbeispiel weisen die Leiter 5 einen Kabelschuh 8 auf, der am Anschluß 6 festgelegt ist.

In einer Ebene über den Anschlüssen 6 weist der Schalter 2 zwei durchgehende Bohrungen 9 auf, durch die hier nicht dargestellte Befestigungsschrauben oder dergleichen hindurchgesteckt werden können. Über den Schalter 2 ist eine Haube 10 gestülpt, die den im wesentlichen rechteckförmigen Mikroschalter 2 an den vier Seitenflächen und an der oberen Schalterfläche 4 eng umschließt. Oben weist die Haube 10 eine Führungshülse 11 auf, die mit der Haube 10 zweckmäßig materialeinheitlich ausgebildet sein kann. An der dem Schalter 2 zugewandten Innenseite 12 der Haube 10 kann eine vorzugsweise als O-Ring ausgebildete Dichtung 13 vorgesehen sein, die in einer zweckmäßig koaxial zur Führungshülse 12 an der dem Schalter 2 zugewandten Stirnseite ausgebildeten Ringnut 14 gelagert sein kann und an der oberen Schalterfläche 4 anliegt, so daß hier zwischen der Haube 10 bzw. der Führungshülse 11 und dem Schalter 2 ein gasdichter Abschluß gegeben ist. Die Dichtung 13 kann zweckmäßig aus einem gummielastischen Material hergestellt sein.

In einer vorzugsweise abgestuften Bohrung der Führungshülse 11 kann ein Betätiger 15 so gelagert sein, daß ein zünddurchschlagsicherer Spalt gebildet ist. Der Betätiger 15 wirkt gegen den Stößel 3 und kann in axialer Richtung starr ausgebildet sein. In bevorzugter Ausführung kann der Betätiger 15 jedoch nicht starr, sondern gemäß dem dargestellten Ausführungsbeispiel als sogenanntes Überhubsegment ausgebildet sein und dazu einen topfförmigen Unterteil 16 und einen hohlzylinderförmigen Kopfteil 17 besitzen, der gegen die Kraft einer schraubenförmigen Druckfeder 18 in den Unterteil 16 hineindrückbar ist, wenn der gegen den Stößel 3 wirkende Unterteil 16 axial nach unten gegen den Schalter 2 verlagert worden ist. Die FIG. 1 zeigt deutlich, daß sowohl der Unterteil 16 als auch der Kopfteil 17 in der Führungshülse 11 axial geführt sind und daß der teleskopierbare Kopfteil 17 außerdem an der Innenfläche der topfförmigen Wand des Unterteils 16 geführt ist.

Oben weist der Betätiger 15 eine haubenförmige Membrane 19 auf, die einen wulstförmigen Umfangsrand 20 besitzt. Der Wulstrand 20 ist in einer an der oberen Stirnseite der Führungshülse 11 ausgebildeten Nut 21 gelagert. Die Membrane 19 kann oben einen Anschlag 22 besitzen, der auf dem Kopfteil 17 aufsitzt und auf dem ein Betätigungshebel 23 oder dergleichen aufliegen kann, der an einer Achse 24 schwenkbar gelagert ist. Der Betätigungshebel 23 kann außerdem von einer gestrichelt dargestellten Schraubenfeder 25 unterstützt sein. Wird der Betätigungshebel 23 gegen die Kraft der Schraubenfeder 25 und gegen den Anschlag 22 nach unten geschwenkt, wird der Betätiger 15 axial nach unten verlagert, so daß der Stößel 3 in den Schalter 2 eintaucht. Sollte der Betätigungshub größer sein als der für die Betätigung des Stößels 3 notwendige Hub, so taucht der Kopfteil 17 des Betätigers 15 in den Unterteil 16 ein.

Wie der Zeichnung klar zu entnehmen ist, weist die Schaltvorrichtung 1 außen ausschließlich eine Kunststoffspritzgußhülle 26 auf, die den Schalter 2, die Haube 10 mit der Führungshülse 11 und die Anschlüsse 6 mit den Leitern 5 explosionsgeschützt, also Ex-sicher, bevorzugt eng umschließt, so daß keine Hohlräume gegeben sind. Außerdem übergreift ein Spritzgußrand 27 der Spritzgußhülle 26 den Wulstrand 20 der Membrane 19, so daß der Membranrand 20 in der Führungshülsennut 21 gasdicht eingespannt ist. Ebenso sind die elektrischen Leiter 5 von der Kunststoffspritzgußhülle 26 eng und gasdicht umschlossen, so daß allein durch die homogene Kunststoffspritzgußhülle 26 eine absolut dichte Kapselung des Schalters 2 und der zugehörigen Teile gegeben ist. Die erfindungsgemäße Spritzgußkapselung besteht aus einer homogenen Wanddicke, die sich über den gesamten Umfang einschließlich aller funktioneller Teile zieht. Das unmittelbare Verkapseln der Schalterteile kann in einem einzigen Spitzgußarbeitsgang erfolgen, wobei sowohl thermoplastischer als auch duroplastischer Kunststoff als hermetisch dichte Umhüllung gespritzt werden kann. Ein wesentlicher Vorteil besteht darin, daß nach dem Abschluß des Spritzvorganges die hermetisch dichte Kapselung vollständig hergestellt ist und keinerlei weitere Abdichtungsarbeiten wie bei den bekannten Schaltern mehr notwendig sind, so daß insgesamt eine technisch bessere Schaltvorrichtung und zudem eine deutliche Kosteneinsparung erreicht wird.

Darüber hinaus kann es günstig sein, die Schalterbohrungen 9 bzw. deren Wandungen mit einer Kunststoffschicht ebenfalls hermetisch dicht zu umhüllen und dazu eine rohrförmige Isolierung 28 in der Bohrung 9 vorzusehen. Diese Bohrungsisolierung 28 kann stoffschlüssig mit der Kunststoffspritzgußhülle 26 verbunden sein und dazu gemäß der in FIG. 2 dargestellten Ausführungsform materialeinheitlich mit der Kunststoffspritzgußhülle 26 in ein und demselben Spritzgußvorgang hergestellt sein. Gemäß einer anderen bevorzugten Ausführungsform kann es jedoch auch günstig sein, die gemäß FIG. 3 in der Bohrung 9 vorgesehene Isolierung als gasdichte Kunststoffhülse 29 auszubilden, die mit ihren Stirnenden 30 bis in den Bereich der Kunststoffspitzgußhülle 26 ragt. Beim Spritzvorgang, also bei der Herstellung der Kunststoffspritzgußhülle 26, erfolgt gleichzeitig, also in ein und demselben Arbeitsgang, eine Spritzverschweißung 31 an den Stirnenden 30, so daß auch hier eine hermetisch dichte Umhüllung erzielt werden kann.

Die im Spritzgußverfahren hergestellte gasdichte und Ex-sichere Kunststoffhülle 26 kann ringsum annähernd gleiche Wanddicken aufweisen. In bevorzugter Ausgestaltung kann es jedoch günstig sein, die Spritzgußhüllenunterwand 32, in der die Anschlüsse 6 und die elektrischen Leiter 5 gasdicht eingebettet sind, wesentlich dicker, z.B. fünf bis zehn mal dicker auszubilden als die Seitenwände der Kunststoffspritzgußhülle 26, so daß ausgesprochen lange Isolierstrecken gegeben sind und ein sicherer Einsatz in explosionsgefährdeter Umgebung gewährleistet ist.

Durch die erfindungsgemäße Kunststoffspritzgußkapselung ist der Schalteinsatz 2 selbst keinerlei Risiken hinsichtlich einer Beschädigung oder Funktionsstörung ausgesetzt, so daß eine hohe Sicherheit für eine dauerhafte Funktionstüchtigkeit gegeben ist. Aufgrund des erfindungsgemäßen Spritzgußeinkapselungsverfahrens brauchen keine zusätzlichen Maßnahmen für eine sorgfältige Abdichtung ergriffen zu werden, da die vorzugsweise gasdichte Einkapselung unmittelbar in einem einzigen Spritzgußumhüllungsvorgang erfolgen kann.

## Patentansprüche

1. Schaltvorrichtung mit einem Schalter (2), der über einen an seiner Oberseite vorgesehenen Stößel (3) betätigbar und in einer homogenen Kunststoffspritzgußhülle (26) explosionsgeschützt und dicht gekapselt ist, die den Schalter (2) und diesem zugehörige, an seiner Unterseite vorgesehene Anschlußteile (6, 8) eng umschließt, mit einer an der die Oberseite des Schalters (2) bildenden Schalterfläche (4) vorgesehenen Führungshülse (11), die von der Spritzgußhülle (26) mit umschlossen ist, **dadurch gekennzeichnet,** daß in der Führungshülse (11) mit einem zünddurchschlagsicheren Spalt ein Betätiger (15) für den Stößel (3) des Schalters (2) gelagert ist, daß die Führungshülse (11) an einer Haube (10) ausgebildet ist, die den Schalter (2) seitlich und oben übergreift und eng umschließt und von der Kunststoffspritzgußhülle (26) mit umschlossen ist, und daß der Betätiger (15) über eine gummielastische Membrane (19) abgedichtet ist, deren Umfangsrand (20) über einen Rand (27) der Kunststoffspritzgußhülle (26) an der Führungshülse (11) gasdicht festgelegt ist.

2. Schaltvorrichtung nach vorstehendem Anspruch, dadurch gekennzeichnet, daß der Schalter (2) ein Mikroschalter ist.

3. Schaltvorrichtung nach einem oder mehreren der vorstehenden Ansprüche, dadurch gekennzeichnet, daß die Führungshülse (11) eine an der oberen Schalterfläche (4) anliegende Dichtung (13) aufweist.

4. Schaltvorrichtung nach einem oder mehreren der vorstehenden Ansprüche, dadurch gekennzeichnet, daß in mindestens einer Bohrung (9) des Schalters (2) eine rohrförmige Isolierung (28) vorgesehen ist, die mit der den Schalter (2) umschließenden Spritzgußhülle (26) stoffschlüssig verbunden ist.

5. Schaltvorrichtung nach einem oder mehreren der vorstehenden Ansprüche, dadurch gekennzeichnet, daß die Isolierung (28) der Bohrung (9) und die den Schalter (2) bevorzugt hohlraumfrei umschließende Spritzgußhülle (26) materialeinheitlich ausgebildet und bevorzugt in einem Arbeitsgang hergestellt sind.

6. Schaltvorrichtung nach einem oder mehreren der vorstehenden Ansprüche, dadurch gekennzeichnet, daß die Isolierung (28) mit der Bohrung (9) als Kunststoffhülse (29) ausgebildet ist, die an den Stirnenden (30) mit der Spritzgußhülle (26) des Schalters (2) mittels Spritzschweißung (31) dicht verbunden ist.

7. Schaltvorrichtung nach einem oder mehreren der vorstehenden Ansprüche, dadurch gekennzeichnet, daß die Spritzgußhüllenunterwand (32) mindestens doppelt so dick ist wie die übrigen Wandteile der Kunststoffspritzgußhülle (26).

## Claims

1. Switching device with a switch (2), which can be actuated by way of a plunger (3) provided on its upper side and is encapsulated in a homogeneous synthetic material injection moulded casing (26) in a manner protected from explosions and in an air tight manner, which casing closely surrounds the switch (2) and connection parts (6, 8) associated therewith and provided on its under side, with a guide sleeve (11) provided on the switch surface (4) forming the upper side of the switch (2), which guide sleeve (11) is also surrounded by the injection moulded casing (26), characterised in that mounted in the guide sleeve (11) with a gap preventing the penetration of ignition is an actuator (15) for the plunger (3) of the switch (2), that the guide sleeve (11) is constructed on a hood (10), which engages over the switch (2) at the sides and above and closely surrounds it and is surrounded by the synthetic material injection moulded casing (26), and that the actuator (15) is sealed by way of a resilient rubber membrane (19), whereof the peripheral edge (20) is fixed in a gas-tight manner over an edge (27) of the synthetic material injection moulded casing (26) on the guide sleeve (11).

2. Switching device according to the preceding Claim, characterised in that the switch (2) is a micro switch.

3. Switching device according to one or more of the preceding Claims, characterised in that the guide sleeve (11) comprises a gasket (13) bearing against the upper switch surface (4).

4. Switching device according to one or more of the preceding Claims, characterised in that a tubular insulation (28) is provided in at least one bore (9) of the switch (2), which insulation is integrally connected to the injection moulded casing (26) surrounding the switch (2).

5. Switching device according to one or more of the preceding Claims, characterised in that the insulation (28) of the bore (9) and the injection moulded casing (26) preferably surrounding the switch (2) without a cavity, are constructed from the same material and are preferably made in one operation.

6. Switching device according to one or more of the preceding Claims, characterised in that the insulation (28) with the bore (9) is constructed as a synthetic material sleeve (29), which at the end faces (30) is connected in an air-tight manner by means of injection welding (31) to the injection moulded casing (26) of the switch (2).

7. Switching device according to one or more of the preceding Claims, characterised in that the injection moulded casing lower wall (32) is at least twice as thick as the remaining wall parts of the synthetic material injection moulded casing (26).

## Revendications

1. Commutateur comprenant un contacteur (2) commandé par un poussoir (3) disposé sur sa face supérieure, encapsulé avec étanchéité antidéflagrante dans une enveloppe (26), homogène, en matière plastique injecté, entourant étroitement le contacteur (2) y compris ses raccordements (6, 8) situés sur sa face inférieure, ainsi qu'une douille de guidage (11) enchâssée par l'enveloppe injectée (26) et prévue sur la surface (4) constituant la face supérieure du contacteur (2), caractérisé en ce qu'un actionneur (15) du poussoir (3) du contacteur (2) est monté avec un espacement antidéflagrant dans la douille de guidage (11) est constituée d'un capot (10) qui recouvre étroitement, en haut et latéralement, le contacteur (2) et qui est lui-même enfermé dans l'enveloppe en matière plastique injecté (26), l'actionneur (15) étant recouvert de manière étanche par une membrane (19) élastique en caoutchouc, dont le bord périphérique (20) est fixé, de manière étanche aux gaz, le long de la douille de guidage (11) par un bord (27) de l'enveloppe en matière plastique injectée (26).

2. Commutateur selon la revendication précédente, caractérisé en ce que le contacteur (2) est un micro-contacteur.

3. Commutateur selon une à plusieurs des revendications précédentes, caractérisé en ce que la douille de guidage (11) est équipée d'un joint d'étanchéité (13) en appui sur la face supérieure (4) du contacteur.

4. Commutateur selon une ou plusieurs des revendications précédentes, caractérisé en ce que dans au moins un perçage (9) du contacteur (2) est prévu une isolation tubulaire (28) raccordée par liaison de matière, à l'enveloppe (26) entourant le contacteur (2).

5. Commutateur selon une ou plusieurs des revendications précédentes, caractérisé en ce que l'isolation (28) du perçage (9) ainsi que l'enveloppe injectée (26) entourant le contacteur (2), de préférence sous espace mort, sont faits du même matériau et fabriqués de préférence par une même opération.

6. Commutateur selon une ou plusieurs des revendications précédentes, caractérisé en ce que l'isolation (28) avec son perçage (9) est constituée par une douille en matière plastique reliée de manière étanche par ses faces extrêmes (30), à l'enveloppe (26) du contacteur (2), par une opération de soudure par injection (31).

7. Commutateur selon une ou plusieurs des revendications précédentes, caractérisé en ce que la paroi inférieure de l'enveloppe injectée (32) a une épaisseur au moins double des autres parois de l'enveloppe (26) en matière plastique injectée.
